# EUROPÄISCHE PATENTSCHRIFT

(11) **EP 4 303 365 B1**
(45) Veröffentlichungstag und Bekanntmachung des Hinweises auf die Patenterteilung: **11.03.2026**
(21) Anmeldenummer: 22182719.9
(22) Anmeldetag: 04.07.2022
(51) Int. Cl.: E01C 19/48, E01C 19/00

(54) **STRASSENFERTIGER UND VERFAHREN ZUM REGELN DES BETRIEBS**
ROAD FINISHER AND METHOD FOR CONTROLLING THE OPERATION THEREOF
FINISSEUR ET PROCÉDÉ DE RÉGULATION DU FONCTIONNEMENT

(43) Veröffentlichungstag der Anmeldung: 10.01.2024
(73) Patentinhaber: Joseph Vögele AG, 67067 Ludwigshafen (DE)
(72) Erfinder: HERRMANN, Jens, 67378 Zeiskam (DE)
(74) Vertreter: Grünecker Patent- und Rechtsanwälte PartG mbB

(56) Entgegenhaltungen:
- DE-A1- 10 025 474
- DE-A1- 102011 001 542
- US-A- 5 393 167

## Beschreibung

Die Erfindung bezieht sich auf Straßenfertiger mit Nivellierautomatik sowie auf Verfahren zum Regeln des Betriebs solcher Straßenfertiger.

Es sind Straßenfertiger bekannt, die eine Bohle zum Verdichten von Einbaumaterialien, wie z. B. Asphalt, und eine Zugmaschine zum Schleppen dieser Bohle umfassen. Die Bohle ist in der Regel um einen Zugpunkt schwenkbar an der Zugmaschine montiert. Die Höhe des Zugpunktes kann, bspw. durch einen Hydraulikzylinder, einstellbar sein. Aus der DE 10 2011 001 542 A1 ist eine dort sogenannte Teermaschine bekannt. Es wird ein Glättbalken offenbart, der an einem Schlepppunkt an der Maschine angebracht ist. Der Hub dieses Schlepppunktes kann durch einen Schlepppunktzylinder angepasst werden. Dabei soll der Betrag der Anpassung, die über eine durch die Maschine zurückgelegte Wegstrecke von 5m gemacht werden kann, auf 3mm beschränkt werden. Des Weiteren soll ein berechneter Hub-/Absenkwert nur dann durch den Zylinder eingestellt werden, wenn er höher als 1mm ist. Die offenbarte Steuerung basiert auf der Annahme, dass auf einer Wegstrecke von 5 m der Schlepppunktzylinder nie um mehr als 3mm verstellt werden darf.

DE 100 25 474 A1 zeigt einen Straßenfertiger mit ähnlichem Regelungssystem.

In manchen Einbausituationen können solch starre Grenzen jedoch unpraktikabel sein. Es ist daher eine Aufgabe der Erfindung, einen verbesserten Straßenfertiger sowie ein verbessertes Verfahren zum Regeln dessen Betriebs anzugeben der bzw. das einen flexibleren Betrieb ermöglicht.

Diese Aufgabe wird gelöst durch einen Straßenfertiger mit den Merkmalen des Anspruchs 1 sowie durch eine Verfahren mit den Merkmalen des Anspruchs 8.

Es wird ein Straßenfertiger offenbart, der eine Zugmaschine und einen Materialbunker umfasst, der in einer Fahrtrichtung vorne an der Zugmaschine angeordnet ist und dazu konfiguriert ist, Einbaumaterial aufzunehmen. Der Straßenfertiger umfasst des Weiteren eine Einbaubohle, die durch Zugarme um einen Zugpunkt schwenkbar an der Zugmaschine montiert ist, wodurch die Einbaubohle in Fahrtrichtung hinter der Zugmaschine her schleppbar ist, und ein Regelungssystem, das eine Höhenerfassungsvorrichtung, die dazu konfiguriert ist, ein Höhensignal zu erzeugen, und einen Stellzylinder umfasst, der mit der Zugmaschine und mit einem der Zugarme verbunden und dazu konfiguriert ist, eine Höhe des Zugpunktes relativ zu der Zugmaschine einzustellen. Das Regelungssystem ist dazu konfiguriert, das Höhensignal mit einem Sollwert zu vergleichen und dadurch eine Regeldifferenz zu berechnen, einen Stellweg, insbesondere einen tatsächlich eingestellten Stellweg, des Stellzylinders basierend auf der Regeldifferenz auf einen Maximalwert zu begrenzen, wobei der Maximalwert proportional zu der Regeldifferenz ist, und den Stellzylinder basierend auf der Regeldifferenz und unter Berücksichtigung des Maximalwerts einzustellen.

Vorteilhafterweise kann die Höhenerfassungsvorrichtung dazu konfiguriert sein, vertikale Bewegungen der Einbaubohle relativ zu einer Höhenreferenz zu erfassen und insbesondere darauf basierend das Höhensignal zu erzeugen.

Als Höhenreferenz können bspw. eine Drahtreferenz, eine Bordsteinkante, eine Kante einer bereits verlegten Asphaltschicht oder ein Laserstrahl genutzt werden. Entsprechend kann die Höhenerfassungsvorrichtung zum Erfassen der jeweiligen Höhenreferenz konfiguriert sein, und einen Höhensensor, bspw. einen Tastarm, einen Ultraschallsensor, eine Kamera oder einen Lasersensor, umfassen. Eine Höhenerfassungsvorrichtung mit Lasersensor kann zum Erfassen eines Laserstrahls als Höhenreferenz konfiguriert sein und/oder zum Erkennen einer Kante durch aussenden und Erfassen eines Linienlasers. Insbesondere in letzterem Fall kann die Höhenerfassungsvorrichtung auch eine eigene Laserquelle enthalten.

Alternativ oder zusätzlich kann die Höhenerfassungsvorrichtung einen oder mehrere Neigungssensoren umfassen. Der Neigungssensor kann dazu konfiguriert sein, eine Neigung, insbesondere eine Querneigung, der Einbaubohle zu erfassen. Mehrere Neigungssensoren können z.B. zum Erfassen der Neigung von Bohlenteilen der Einbaubohlenkonfiguriert sein. Bei einer Erzeugung des Höhensignals basierend auf einer Ausgabe eines Neigungssensors kann eine Länge, insbesondere eine quer zur Fahrtrichtung definierte Länge, der Einbaubohle oder eines Bohlenteils der Einbaubohle, dessen Neigung durch den Neigungssensor erfasst wird, berücksichtigt werden. Das kann dazu dienen, ein Winkelsignal in ein, vorzugsweis vertikales, Höhensignal zu konvertieren. Insbesondere in Ausführungen, in denen die Höheneerfassungsvorrichtung nicht zur Erfassung vertikaler Bewegungen der Einbaubohle relativ zu einer Höhenreferenz konfiguriert ist, kann die Höhe der Einbaubohle auf einer Seite manuell nachführbar sein. Die Höhe auf der mit Bezug auf die Fahrtrichtung gegenüberliegenden Seite der Einbaubohle kann dann durch eine Höhenerfassungsvorrichtung mit Neigungssensoren regelbar sein, wie weiter oben genauer erläutert.

Alternativ oder zusätzlich kann die Höhenerfassungsvorrichtung eine Verarbeitungseinheit umfassen. Die Verarbeitungseinheit kann dazu konfiguriert sein, das Höhensignal basierend auf einer Ausgabe eines oder mehrerer der vorgenannten Sensoren, insbesondere eines Höhensensors, eines Tastarms, eines Ultraschallsensors, einer Kamera eines Lasersensors und eines Neigungssensors, zu erzeugen. Ein Höhensignal kann insbesondere basierend auf einer Ausgabe eines Höhensensors und eines oder mehrerer Neigungssensoren erzeugt werden, z. B. indem die wie oben erläutert erzeugten Höhensignale der einzelnen Sensoren addiert werden.

Die Begrenzung des Stellweges auf einen Maximalwert, der proportional zu der Regeldifferenz ist, kann eine automatische Anpassung des Maximalwerts an die jeweilige Einbausituation ermöglichen. Gleichzeitig können unerwünschte Effekte der Trägheit in der Regelstrecke, wie z. B. ein Überschwingen oder exzessive Schwingungen vermieden werden. Es kann nämlich vorkommen, dass sich eine Änderung des Zugpunktes erst mit Verzögerung auf die durch die Höhenerfassungsvorrichtung gemessene Höhe auswirkt. Ohne eine Begrenzung des Stellwegs könnte dieser durch eine länger fortbestehende Regeldifferenz unerwünscht ansteigen bzw. sinken. Zusätzlich kann bei kleinen Regeldifferenzen, die möglicherweise nur durch vorübergehende und/oder kurzzeitige Störungen, wie z. B. Vibrationen, verursacht werden, der Stellweg ebenfalls so weit begrenzt werden, dass die Auswirkungen auf das Einbauergebnis minimiert werden können. Insbesondere zum Berechnen, Vergleichen und Erzeugen von Signalen kann das Regelungssystem geeignete elektronische Bauteile und/oder Baugruppen enthalten. Dabei können einzelne Baugruppen bzw. Bauteile jeweils eine oder mehrere der genannten Funktionen ausführen. Es ist denkbar, dass eine zentrale Steuerung des Straßenfertigers diese Funktionen ausführt.

Es ist vorstellbar, dass der Maximalwert relativ zu einem Referenzwert definiert ist. Als Referenzwert kann bspw. eine bestimmte Ausfahrposition des Stellzylinders angesehen werden. Z. B. kann der Referenzwert auf eine Ausfahrposition eingestellt sein, die gegenüber einer vollständig eingefahrenen Position des Stellzylinders um 160 mm ausgefahren ist. Wird nun ein der Stellweg auf einen Maximalwert von 5mm relativ zu dem Referenzwert begrenzt, kann die Verstellung des Stellzylinders auf Ausfahrpositionen in einem Bereich zwischen 155mm und 165mm begrenzt werden.

Es kann vorteilhaft sein, wenn der Referenzwert durch einen Bediener einstellbar ist. Dies kann insbesondere zu Beginn einer Einbaufahrt nützlich sein, bspw. um einen initialen Referenzwert vorzugeben. Besonders günstig ist es, wenn Regelungssystem dazu konfiguriert ist, den Referenzwert automatisch anzupassen. Z. B. kann es vorgesehen sein, dass der Referenzwert automatisch angepasst wird, wenn das Regelungssystem erkennt, dass es sich in einem eingeschwungenen Zustand befindet. Als eingeschwungener Zustand kann ein Zustand angesehen werden, in dem das Höhensignal mit dem Sollwert übereinstimmt und/oder die Regeldifferenz null ,nahe null oder kleiner als 2mm ist ist. So kann der Referenzwert einer sich verändernden Ausfahrposition nachgeführt werden.

Es ist denkbar, dass der Maximalwert durch Multiplikation der Regeldifferenz mit einem Proportionalitätsfaktor, bspw. 2, definiert ist. Der Proportionalitätsfaktor kann, z.B. durch einen Bediener des Straßenfertigers, einstellbar sein.

Es ist vorstellbar, dass eine Obergrenze für den Maximalwert definiert ist. Dadurch kann z. B. ein Ausfahrbereich des Stellzylinders berücksichtigt werden, d. h. einem Ausfahren des Stellzylinders bis zu seinen Endanschlägen kann entgegengewirkt werden. Die Obergrenze kann abhängig von dem Referenzwert, insbesondere dem aktuell eingestellten Referenzwert, definiert sein. Bspw. kann bei einer maximal möglichen Ausfahrposition des Stellzylinders von 200mm und einem aktuell eingestellten Referenzwert von 150mm die Obergrenze für den Maximalwert bei 45mm liegen, um einen Anschlag an die Endposition des Stellzylinders zu vermeiden.

Des Weiteren wird ein Verfahren zum Regeln des Betriebs eines Straßenfertigers offenbart. Der Straßenfertiger umfasst eine Zugmaschine, einen Materialbunker, der in einer Fahrtrichtung vorne an der Zugmaschine angeordnet ist und dazu konfiguriert ist, Einbaumaterial aufzunehmen, eine Einbaubohle, die durch Zugarme um einen Zugpunkt schwenkbar an der Zugmaschine montiert ist, wodurch die Einbaubohle in Fahrtrichtung hinter der Zugmaschine her schleppbar ist, und ein Regelungssystem, mit einer Höhenerfassungsvorrichtung und einem Stellzylinder, der mit der Zugmaschine und einem der Zugarme verbunden ist. Das Verfahren umfasst Erzeugen eines Höhensignals durch die Höhenerfassungsvorrichtung, Berechnen einer Regeldifferenz durch Vergleichen des Höhensignals mit einem Sollwert, Begrenzen eines Stellwegs des Stellzylinders auf einen Maximalwert, der proportional zu der Regeldifferenz ist, Berechnen eines Stellsignals basierend auf der Regeldifferenz unter Berücksichtigung des Maximalwerts für den Stellweg und Einstellen einer Höhe des Zugpunktes basierend auf dem Stellsignal durch den Stellzylinder.

Es kann vorteilhaft sein, wenn das Verfahren des Weiteren Erfassen einer Bewegung der Einbaubohle relativ zu einer Höhenreferenz durch die Höhenerfassungsvorrichtung umfasst, wobei das Höhensignal vorzugsweise basierend auf der erfassten Bewegung der Einbaubohle relativ zu der Höhenreferenz erzeugt werden kann. Alle weiter oben mit Bezug auf den offenbarten Straßenfertiger gegebenen Erläuterungen können auch auf das offenbarte Verfahren anwendbar sein.

Wie bereits mit Bezug auf den oben erläuterten Straßenfertiger erwähnt, kann die Begrenzung des Stellweges auf einen Maximalwert, der proportional zu der Regeldifferenz ist, eine automatische Anpassung des Maximalwerts an die jeweilige Einbausituation ermöglichen. Gleichzeitig können unerwünschte Effekte der Trägheit in der Regelstrecke, wie z. B. ein Überschwingen oder exzessive Schwingungen vermieden werden. Zusätzlich kann bei kleinen Regeldifferenzen, die möglicherweise nur durch vorübergehende und/oder kurzzeitige Störungen, wie z. B. Vibrationen, verursacht werden, der Stellweg ebenfalls so weit begrenzt werden, dass die Auswirkungen auf das Einbauergebnis minimiert werden können. Insbesondere zum Berechnen, Vergleichen und Erzeugen von Signalen kann das Regelungssystem geeignete elektronische Bauteile und/oder Baugruppen enthalten. Dabei können einzelne Baugruppen bzw. Bauteile jeweils eine oder mehrere der genannten Funktionen ausführen. Es ist denkbar, dass eine zentrale Steuerung des Straßenfertigers diese Funktionen ausführt.

Es ist vorstellbar, dass der Maximalwert relativ zu einem Referenzwert definiert ist. Wie weiter oben bereits erläutert, kann bspw. eine bestimmte Ausfahrposition des Stellzylinders als Referenzwert angesehen werden.

Es kann vorteilhaft sein, wenn der Referenzwert durch einen Bediener einstellbar ist. Wie weiter oben bereits erläutert, kann dies insbesondere zu Beginn einer Einbaufahrt nützlich sein, bspw. um einen initialen Referenzwert vorzugeben. Besonders günstig ist es, wenn das Verfahren ein automatisches Anpassen des Referenzwerts durch das Regelungssystem umfasst. Z. B. kann es vorgesehen sein, dass der Referenzwert automatisch angepasst wird, wenn das Regelungssystem erkennt, dass es sich in einem eingeschwungenen Zustand befindet. So kann der Referenzwert einer sich verändernden Ausfahrposition nachgeführt werden.

Es ist denkbar, dass der Maximalwert durch Multiplikation der Regeldifferenzmit einem Proportionalitätsfaktor, bspw. 2, definiert ist. Der Proportionalitätsfaktor kann, z.B. durch einen Bediener des Straßenfertigers, einstellbar sein.

Es ist vorstellbar, dass eine Obergrenze für den Maximalwert definiert ist. Wie bereits weiter oben erläutert, kann dadurch z. B. ein Ausfahrbereich des Stellzylinders berücksichtigt werden, d. h. einem Ausfahren des Stellzylinders bis zu seinen Endanschlägen kann entgegengewirkt werden. Die Obergrenze kann abhängig von dem Referenzwert, insbesondere dem aktuell eingestellten Referenzwert, definiert sein.

Die Erfindung bezieht sich auf einen Straßenfertiger sowie auf ein Verfahren der vorstehend beschriebenen Art. Im Folgenden wird beispielhaft eine vorteilhafte Ausführungsform anhand von Zeichnungen erläutert.

Figur 1 zeigt eine schematische Seitenansicht eines Straßenfertigers.

Figur 2 zeigt eine schematische, perspektivische Ansicht eines Straßenfertigers während einer durch eine Höhenreferenz geleiteten Einbaufahrt.

Figur 3 zeigt eine schematische Ansicht von Komponenten eines Regelungssystems eines Straßenfertigers.

In Figur 1 ist ein Straßenfertiger 1 in einer schematischen Seitenansicht dargestellt. Der Straßenfertiger umfasst eine Zugmaschine 2. Des Weiteren umfasst der Straßenfertiger einen Materialbunker 3. Der Materialbunker 3 ist in einer Fahrtrichtung R vorne an der Zugmaschine 2 angeordnet. Der Materialbunker 3 ist des Weiteren dazu konfiguriert, Einbaumaterial 4 (siehe Figur 2) aufzunehmen. Der Straßenfertiger 1 umfasst des Weiteren eine Einbaubohle 5. Die Einbaubohle 5 ist durch Zugarme 6 an der Zugmaschine 2 montiert. Wie im Ausführungsbeispiel gezeigt, ist die Einbaubohle 5 um einen Zugpunkt 7 schwenkbar an der Zugmaschine 2 montiert. Die Zugmaschine 2 ist dazu konfiguriert, die Einbaubohle 5, vorzugsweise auf einer zu verdichtenden Asphaltschicht schwimmend, zu schleppen. Der Straßenfertiger kann des Weiteren einen Stellzylinder 8 umfassen. Der Stellzylinder 8 kann einerseits mit der Zugmaschine 2 verbunden sein. Er kann andererseits mit dem Zugarm 6 verbunden sein, insbesondere an dem Zugpunkt 7. Der Stellzylinder 8 kann dazu konfiguriert sein, eine Höhe des Zugpunktes 7 relativ zu der Zugmaschine 2 einzustellen.

In Figur 2 ist der Straßenfertiger 1 in einer schematischen, perspektivischen Ansicht von vorne und oben dargestellt. Figur 2 zeigt außerdem schematisch ein Planum, auf dem eine Asphaltschicht zu verlegen ist, sowie eine Höhenreferenz 9. Wie im vorliegenden Ausführungsbeispiel, kann es sich bei der Höhenreferenz 9 um eine Drahtreferenz handeln. Der Straßenfertiger 1 kann eine Höhenerfassungsvorrichtung 10 umfassen. Wie im vorliegenden Ausführungsbeispiel, kann es sich bei der Höhenerfassungsvorrichtung 10 um einen Ultraschallsensor handeln, der zum Erfassen der Drahtreferenz 9 konfiguriert sein kann. Die Höhenerfassungsvorrichtung 10 kann fest mit der Einbaubohle 5 und/oder mit dem Zugarm 6 verbunden sein. Dadurch kann die Höhenerfassungsvorrichtung 10 dazu konfiguriert sein, im Wesentlichen vertikale Bewegungen der Einbaubohle 5 relativ zu der Höhenreferenz 9 zu erfassen. Zum Einstellen der Höhe des Zugpunktes 7 durch den Stellzylinder 8 umfasst der Straßenfertiger ein Regelungssystem 11, dass im Folgenden mit Bezug auf Figur 3 näher erläutert werden wird.

In Figur 3 ist ein schematisches Diagramm zur Illustration der Funktionsweise des Regelungssystems 11 dargestellt. Das Regelungssystem 11 umfasst die Höhenerfassungsvorrichtung 10. Das Regelungssystem 11umfasst des Weiteren den Stellzylinder 8. Die Höhenerfassungsvorrichtung 10 ist dazu konfiguriert, basierend auf der Erfassung der Höhenreferenz 9 ein Höhensignal 12 zu erzeugen. Das Höhensignal 12 kann insbesondere eine Höhe der Einbaubohle 5 über dem Planum repräsentieren. Das Regelungssystem 11 ist dazu konfiguriert, das Höhensignal 12 mit einem Sollwert 13 zu vergleichen. Das Regelungssystem 11 ist des Weiteren dazu konfiguriert, basierend auf dem Vergleich des Sollwerts 13 mit dem Höhensignal 12 eine Regeldifferenz 14 zu berechnen.

Das Regelungssystem 11 kann des Weiteren eine Recheneinheit 15 umfassen. Die Recheneinheit 15 kann dazu konfiguriert sein, basierend auf der Regeldifferenz 14 ein Rohstellsignal 16 zu berechnen. Parallel dazu kann das Regelungssystem 11 dazu konfiguriert sein, basierend auf der Regeldifferenz 14 einen Maximalwert 17 zu berechnen. Das Regelungssystem 11 kann des Weiteren einen Begrenzer 18 aufweisen. Der Begrenzer 18 kann dazu konfiguriert sein, ein an den Stellzylinder 8 gesendetes Stellsignal 19 derart anzupassen, dass ein tatsächlich eingestellter Stellweg 20 des Stellzylinders 8 geeignet begrenzt wird, insbesondere auf den berechneten Maximalwert 17. Der Begrenzer 18 kann dazu konfiguriert sein, dass Stellsignal 19 basierend auf dem Rohstellsignal 18 sowie dem Maximalwert 17 zu erzeugen.

Bei der Erzeugung des Stellsignals 19 kann zusätzlich ein Referenzwert 21 berücksichtigt werden. Wird der Referenzwert 21 beim Erzeugen des Stellsignals 19 nicht berücksichtigt, kann das Stellsignal 19 einen einzustellenden Stellweg des Stellzylinders 8 repräsentieren. Basierend auf dem Stellsignal 19 kann der Stellzylinder 8 dann um den einzustellenden Stellweg verstellt werden. Wird der Referenzwert 21 berücksichtigt, kann das Stellsignal 19 eine einzustellende Ausfahrposition des Stellzylinders repräsentieren. In letzterem Fall kann der Stellzylinder 8 dazu

konfiguriert sein, anhand des an ihn übermittelten Stellsignals 19 die einzustellende Ausfahrposition selbstständig einzuregeln. In beiden Vorgehensweisen kann der tatsächlich eingestellte Stellweg 20 des Stellzylinders 8 auf den berechneten Maximalwert 17 begrenzt werden. Ein Unterschied besteht in der Art der Ansteuerung des Stellzylinders 8.

Der Maximalwert 17 ist proportional zur Regeldifferenz 14 und kann vorzugsweise durch Multiplikation mit einem Proportionalitätsfaktor 22 berechnet werden. Der Proportionalitätsfaktor 22 kann einstellbar sein, insbesondere durch einen Bediener des Straßenfertigers 1. Insbesondere kann der Maximalwert 17 z. B. dem doppelten der Regeldifferenz 14 entsprechen. Der Referenzwert 21 kann durch einen Bediener einstellbar sein. Alternativ oder zusätzlich kann das 10 Regelungssystem 11 dazu konfiguriert sein, den Referenzwert automatisch anzupassen. Es ist beispielsweise denkbar, dass zu Beginn einer Einbaufahrt der Referenzwert 21 durch einen Bediener eingestellt wird und während der Einbaufahrt laufend durch das Regelungssystem 11 selbständig angepasst wird.

Abgesehen von dem Stellzylinder 8 können alle in Figur 3 dargestellten Einheiten als 15 logische Einheiten verstanden werden. Diese können als elektronische Schaltkreise, in Software oder einer Mischung aus beiden implementiert sein. Insbesondere die Höhenerfassungsvorrichtung 10 kann als eine Kombination aus elektronischen Schaltkreisen und Software implementiert sein.

## Patentansprüche

1. Straßenfertiger (1), umfassend:
eine Zugmaschine (2),
einen Materialbunker (3), der in einer Fahrtrichtung (R) vorne an der Zugmaschine (2) angeordnet ist und dazu konfiguriert ist, Einbaumaterial (4) aufzunehmen,
eine Einbaubohle (5), die durch Zugarme (6) um einen Zugpunkt (7) schwenkbar an der Zugmaschine (2) montiert ist, wodurch die Einbaubohle (5) in Fahrtrichtung (R) hinter der Zugmaschine (2) her schleppbar ist,
ein Regelungssystem (11), das eine Höhenerfassungsvorrichtung (10), die dazu konfiguriert ist, ein Höhensignal (12) zu erzeugen, und einen Stellzylinder (8) umfasst, der mit der Zugmaschine (2) und mit einem der Zugarme (6) verbunden und dazu konfiguriert ist, eine Höhe des Zugpunktes (7) relativ zu der Zugmaschine (2) einzustellen,
wobei das Regelungssystem (11) dazu konfiguriert ist, das Höhensignal (12) mit einem Sollwert (13) zu vergleichen und dadurch eine Regeldifferenz (14) zu berechnen,
**dadurch gekennzeichnet, dass**
das Regelungssystem (11) dazu konfiguriert ist, einen Stellweg (20) des Stellzylinders (8) basierend auf der Regeldifferenz (14) auf einen Maximalwert (17) zu begrenzen, wobei der Maximalwert (17) proportional zu der Regeldifferenz (14) ist, und den Stellzylinder (8) basierend auf der Regeldifferenz (14) und unter Berücksichtigung des Maximalwerts (17) einzustellen.

2. Straßenfertiger nach Anspruch 1, wobei die Höhenerfassungsvorrichtung dazu konfiguriert ist, vertikale Bewegungen der Einbaubohle (5) relativ zu einer Höhenreferenz (9) zu erfassen und darauf basierend das Höhensignal (12) zu erzeugen.

3. Straßenfertiger nach Anspruch 1 oder 2, wobei der Maximalwert (17) relativ zu einem Referenzwert (21) definiert ist.

4. Straßenfertiger nach Anspruch 3, wobei der Referenzwert (21) durch einen Bediener einstellbar ist.

5. Straßenfertiger nach Anspruch 3 oder 4, wobei das Regelungssystem (11) dazu konfiguriert ist, den Referenzwert (11) automatisch anzupassen.

6. Straßenfertiger nach einem der vorangehenden Ansprüche, wobei der Maximalwert (17) durch Multiplikation der Regeldifferenz (14) mit einem Proportionalitätsfaktor (22) definiert ist, der vorzugsweise einstellbar ist.

7. Straßenfertiger nach einem der vorangehenden Ansprüche, wobei eine Obergrenze für den Maximalwert (17) definiert ist.

8. Verfahren zum Regeln des Betriebs eines Straßenfertigers (1), der eine Zugmaschine (2), einen Materialbunker (3), der in einer Fahrtrichtung (R) vorne an der Zugmaschine (2) angeordnet ist und dazu konfiguriert ist, Einbaumaterial (4) aufzunehmen, eine Einbaubohle (5), die durch Zugarme (6) um einen Zugpunkt (7) schwenkbar an der Zugmaschine (2) montiert ist, wodurch die Einbaubohle (5) in Fahrtrichtung (R) hinter der Zugmaschine (2) her schleppbar ist, und ein Regelungssystem (11), mit einer Höhenerfassungsvorrichtung (10) und einem Stellzylinder (8), der mit der Zugmaschine (2) und einem der Zugarme (6) verbunden ist, umfasst, wobei das Verfahren umfasst:
Erzeugen eines Höhensignals (12) durch die Höhenerfassungsvorrichtung (10), und
Berechnen einer Regeldifferenz (14) durch Vergleichen des Höhensignals (12) mit einem Sollwert (13),
**gekennzeichnet durch**
Begrenzen eines Stellwegs (20) des Stellzylinders (8) auf einen Maximalwert (17), der proportional zu der Regeldifferenz (14) ist,
Berechnen eines Stellsignals (19) basierend auf der Regeldifferenz (14) unter Berücksichtigung des Maximalwerts (17) für den Stellweg (20), und
Einstellen einer Höhe des Zugpunktes (7) basierend auf dem Stellsignal (19) durch den Stellzylinder (8).

9. Verfahren nach Anspruch 8, des Weiteren umfassend Erfassen einer Bewegung der Einbaubohle (5) relativ zu einer Höhenreferenz (9) durch die Höhenerfassungsvorrichtung (10), wobei das Höhensignal (12) vorzugsweise basierend auf der erfassten Bewegung der Einbaubohle (5) relativ zu der Höhenreferenz (9) erzeugt wird.

10. Verfahren nach Anspruch 8 oder 9, wobei der Maximalwert (17) relativ zu einem Referenzwert (21) definiert ist.

11. Verfahren nach Anspruch 10, wobei der Referenzwert (21) durch einen Bediener einstellbar ist.

12. Verfahren nach Anspruch 10 oder 11, des Weiteren umfassend automatisches Anpassen des Referenzwertes (21) durch das Regelungssystem (11).

13. Verfahren nach einem der Ansprüche 8-12, wobei der Maximalwert (17) durch Multiplikation der Regeldifferenz (14) mit einem Proportionalitätsfaktor (22) definiert ist, der vorzugsweise einstellbar ist.

14. Verfahren nach einem der Ansprüche 8-13, wobei eine Obergrenze für den Maximalwert (17) definiert ist.

## Claims

1. Road finisher (1), comprising:
a tractor (2),
a material hopper (3) arranged at a front of the tractor (2) in a direction of driving (R) and configured to receive paving material (4),
a screed (5) pivotably mounted on the tractor (2) about a towing point (7) by means of towing arms (6), whereby the screed (5) is towable behind the tractor (2) in the direction of driving (R),
a control system (11) comprising a height detection device (10) configured to generate a height signal (12), and an adjustment cylinder (8) connected to the tractor (2) and to one of the towing arms (6) and configured to adjust a height of the towing point (7) relative to the tractor (2),
wherein the control system (11) is configured to compare the height signal (12) with a target value (13) and thereby calculate a control difference (14),
**characterized in that**
the control system (11) is configured to limit an adjustment displacement (20) of the adjustment cylinder (8) to a maximum value (17) based on the control difference (14),
wherein the maximum value (17) is proportional to the control difference (14), and to adjust the adjustment cylinder (8) based on the control difference (14) and taking into account the maximum value (17).

2. Road finisher according to claim 1, wherein the height detection device is configured to detect vertical movements of the screed (5) relative to a height reference (9) and to generate the height signal (12) based thereon.

3. Road finisher according to claim 1 or 2, wherein the maximum value (17) is defined relative to a reference value (21).

4. Road finisher according to claim 3, wherein the reference value (21) is adjustable by an operator.

5. Road finisher according to claim 3 or 4, wherein the control system (11) is configured to automatically adjust the reference value (11).

6. Road finisher according to one of the preceding claims, wherein the maximum value (17) is defined by multiplication of the control difference (14) with a proportionality factor (22), which is preferably adjustable.

7. Road finisher according to one of the preceding claims, wherein an upper limit for the maximum value (17) is defined.

8. Method for controlling the operation of a road finisher (1) comprising a tractor (2), a material hopper (3) arranged at a front of the tractor (2) in a direction of driving (R) and configured to receive paving material (4), a screed (5) pivotably mounted on the tractor (2) about a towing point (7) by means of towing arms (6), whereby the screed (5) is towable behind the tractor (2) in the direction of driving (R), and a control system (11) comprising a height detection device (10) and an adjustment cylinder (8) connected to the tractor (2) and one of the towing arms (6), the method comprising:
generating a height signal (12) by the height detection device (10), and
calculating a control difference (14) by comparing the height signal (12) with a target value (13),
**characterized by**
limiting an adjustment displacement (20) of the adjustment cylinder (8) to a maximum value (17) that is proportional to the control difference (14),
calculating an adjustment signal (19) based on the control difference (14) taking into account the maximum value (17) for the adjustment displacement (20), and
adjusting a height of the towing point (7) based on the adjustment signal (19) by the adjustment cylinder (8).

9. Method according to claim 8, further comprising detecting a movement of the screed (5) relative to a height reference (9) by the height detection device (10), wherein the height signal (12) is preferably generated based on the detected movement of the screed (5) relative to the height reference (9).

10. Method according to claim 8 or 9, wherein the maximum value (17) is defined relative to a reference value (21).

11. Method according to claim 10, wherein the reference value (21) is adjustable by an operator.

12. Method according to claim 10 or 11, further comprising automatically adjusting the reference value (21) by the control system (11).

13. Method according to any one of the claims 8 to 12, wherein the maximum value (17) is defined by multiplication of the control difference (14) with a proportionality factor (22), which is preferably adjustable.

14. Method according to any one of the claims 8 to 13, wherein an upper limit for the maximum value is defined (17).

## Revendications

1. Finisseur routier (1) comprenant :
un tracteur (2),
une trémie à matériau (3) agencée à l'avant du tracteur (2) dans un sens de déplacement (R) et configurée pour accueillir du matériau d'œuvre (4),
une table de pose (5) montée pivotante sur le tracteur (2) autour d'un point de traction (7) grâce à des bras de traction (6), ce qui permet de remorquer la table de pose (5) derrière le tracteur (2) dans le sens de déplacement (R),
un système de régulation (11) comprenant un dispositif de détection de hauteur (10), configuré pour générer un signal de hauteur (12), et un vérin de réglage (8) qui est relié au tracteur (2) et à un des bras de traction (6) et qui est configuré pour ajuster une hauteur du point de traction (7) par rapport au tracteur (2), dans lequel le système de régulation (11) est configuré pour comparer le signal de hauteur (12) à une valeur de consigne (13) et ainsi calculer une différence de régulation (14),
**caractérisé en ce que**
le système de régulation (11) est configuré pour limiter une course de réglage (20) du vérin de réglage (8) à une valeur maximale (17) en se basant sur la différence de régulation (14), dans lequel la valeur maximale (17) est proportionnelle à la différence de régulation (14), et pour ajuster le vérin de réglage (8)) en se basant sur la différence de régulation (14) et en tenant compte de la valeur maximale (17).

2. Finisseur routier selon la revendication 1, dans lequel le dispositif de détection de hauteur est configuré pour détecter des mouvements verticaux de la table de pose (5) par rapport à une référence de hauteur (9) et pour générer le signal de hauteur (12) en se basant sur lesdits mouvements verticaux.

3. Finisseur routier (2) selon la revendication 1 ou 2, dans lequel la valeur maximale (17) est définie par rapport à une valeur de référence (21).

4. Finisseur routier selon la revendication 3, dans lequel la valeur de référence (21) peut être ajustée par un opérateur.

5. Finisseur routier selon la revendication 3 ou 4, dans lequel le système de régulation (11) est configuré pour adapter automatiquement la valeur de référence (11).

6. Finisseur routier selon l'une quelconque des revendications précédentes, dans lequel la valeur maximale (17) est définie en multipliant la différence de régulation (14) par un facteur de proportionnalité (22) qui est de manière préférée ajustable.

7. Finisseur routier selon l'une quelconque des revendications précédentes, dans lequel une limite supérieure est définie pour la valeur maximale (17).

8. Procédé de régulation du fonctionnement d'un finisseur routier (1), comprenant un tracteur (2), une trémie à matériau (3) agencée à l'avant du tracteur (2) dans un sens de déplacement (R) et configurée pour accueillir du matériau d'œuvre (4), une table de pose (5) montée pivotante sur le tracteur (2) autour d'un point de traction (7) grâce à des bras de traction (6), ce qui permet de remorquer la table de pose (5) derrière le tracteur (2) dans le sens de déplacement (R), et un système de régulation (11) comprenant un dispositif de détection de hauteur (10) et un vérin de réglage (8) relié au tracteur (2) et à un des bras de traction (6), le procédé comprenant les étapes consistant à :
générer un signal de hauteur (12) grâce au dispositif de détection de hauteur (10) et calculer une différence de régulation (14) grâce à une comparaison du signal de hauteur (12) avec une valeur de consigne (13),
**caractérisé par** les étapes consistant à
limiter une course de réglage (20) du vérin de réglage (8) à une valeur maximale (17) qui est proportionnelle à la différence de régulation (14),
calculer un signal de réglage (19) en se basant sur la différence de régulation (14) en tenant compte de la valeur maximale (17) pour la course de réglage (20), et
ajuster une hauteur du point de traction (7) grâce au vérin de réglage (8) en se basant sur le signal de réglage (19).

9. Procédé selon la revendication 8, comprenant en outre l'étape consistant à détecter un mouvement de la table de pose (5) par rapport à une référence de hauteur (9) grâce au dispositif de détection de hauteur (10), dans lequel le signal de hauteur (12) est généré de manière préférée en se basant sur le mouvement détecté de la table de pose (5) par rapport à la référence de hauteur (9).

10. Procédé selon la revendication 8 ou 9, dans lequel la valeur maximale (17) est définie par rapport à une valeur de référence (21).

11. Procédé selon la revendication 10, dans lequel la valeur de référence (21) peut être ajustée par un opérateur.

12. Procédé selon la revendication 10 ou 11, comprenant en outre l'étape consistant à adapter de manière automatique la valeur de référence (21) grâce au système de régulation (11).

13. Procédé selon l'une quelconque des revendications 8 à 12, dans lequel la valeur maximale (17) est définie en multipliant la différence de régulation (14) par un facteur de proportionnalité (22) qui est de manière préférée ajustable.

14. Procédé selon l'une quelconque des revendications 8 à 13, dans lequel une limite supérieure (17) est définie pour la valeur maximale.
